# EUROPÄISCHE PATENTSCHRIFT

(11) **EP 0 152 921 B1**
(45) Veröffentlichungstag und Bekanntmachung des Hinweises auf die Patenterteilung: **27.09.1989**
(21) Anmeldenummer: 85101631.1
(22) Anmeldetag: 14.02.1985
(51) Int. Cl.: B05C 5/02, B05C 5/04

(54) **Beschichtungsvorrichtung für Materialbahnen**
Coating device for sheetlike materials
Dispositif de revêtement pour des matériaux en feuilles

(30) Priorität: 20.02.1984 DE 3406099
(43) Veröffentlichungstag der Anmeldung: 28.08.1985
(73) Patentinhaber: Mladota, John, CH-1005 Lausanne (CH)
(72) Erfinder: Mladota, John, CH-1005 Lausanne (CH)
(74) Vertreter: Lehn, Werner, Dipl.-Ing.

(56) Entgegenhaltungen:
- EP-A- 0 091 147
- DE-A- 3 100 101
- US-A- 4 333 420
- US-A- 4 412 506

## Beschreibung

Die Erfindung bezieht sich auf eine Vorrichtung zum Aufbringen einer dünnen Schicht eines Beschichtungsmaterials auf eine über eine Gegendruckwalze laufende Materialbahn, mit einer einen Düsenschlitz mit feststehender einlaufender Düsenlippe und als drehbarer Rakelstab ausgebildeter ablaufender Düsenlippe aufweisenden Schlitzdüseneinrichtung, einem Vorratsbehälter für das Beschichtungsmaterial und einem Zufuhrkanal zwischen dem Vorratsbehälter und dem Düsenschlitz, der eine genügende Breite aufweist, um das Beschichtungsmaterial kontinuierlich über die Beschichtungsbreite dem Düsenschlitz zuzuführen und dort aufzubringen. Eine derartige Vorrichtung ist beispielsweise durch die DE-C-3100101 bekanntgeworden.

Bei derartigen Beschichtungsvorrichtungen kommt es darauf an, daß das Beschichtungsmaterial über große Breiten von mehreren Metern gleichmäßig über die Breite aufgetragen wird und dementsprechend für eine gleichmäßige und ausreichende Zufuhr von Beschichtungsmaterial entlang des Düsenschlitzes zu sorgen ist.

Durch die US-A-4 333 420 ist eine Vorrichtung zum Aufbringen von einem oder mehreren dünnen Streifen Leim auf eine oder mehrere, über eine Gegenwalze laufende Materialbahn bekannt geworden. Jeder dünne Leimstreifen wird mittels einer Abgabedüse in einem eigenen Gehäuse aufgebracht, in dem jeweils eine konventionelle Zahnradpumpe mit einem angetriebenen und einem mitlaufenden Pumpenzahnrad fest angeordnet sind. Jedes Gehäuse ist quer und senkrecht zur Materialbahn verschiebbar, die Zahnradpumpen sind mittels eines Stabes mit nichtkreisförmigern Querschnitt proportional der Materialbahngeschwindigkeit gemeinsam angetrieben, der Stab ist zum Anhalten jeder Zahnradpumpe leicht von dieser entfernbar.

Durch die US-A-2474254 ist schließlich eine Vorrichtung zum Imprägnieren von Materialbahnen mit Flüssigkeiten bekannt geworden, die in einem Zufuhrkanal zwischen einem Vorratsbehälter und einem Schlitz eine sich über die Materialbahnbreite verlaufende Zahnradpumpenanordnung aufweist. Die Zahnradpumpenanordnung hat mehrere Pumpenabschnitte mit je zwei Pumpenzahnrädern, die auf zwei durchgehenden Wellen sitzen, wobei die zwei Wellen in kurzen Abstandsstücken zwischen den Pumpenzahnrädern gelagert sind.

Der Erfindung liegt die Aufgabe zugrunde, eine Beschichtungsvorrichtung der eingangs beschriebenen Art zu schaffen, mit der eine ausreichende, einwandfreie und über die gesamte gewünschte Beschichtungsbreite gleichmäßige Zufuhr von Beschichtungsmaterial zu dem Düsenschlitz gewährleistet ist. Gleichzeitig soll sowohl eine einfache Anpassung der Beschichtungsvorrichtung an unterschiedliche Beschichtungsbreiten als auch ein schnelles und einfaches Reinigen der Schlitzdüsenanordnung beim Umrüsten auf unterschiedliche Beschichtungsmaterialien sichergestellt werden.

Diese Aufgabe wird erfindungsgemäß dadurch gelöst,
- daß die Vorrichtung in dem Zufuhrkanal eine über die Beschichtungsbreite verlaufende Zahnradpumpenanordnung aufweist,
- daß die Zahnradpumpenanordnung mehrere Pumpenabschnitte mit je zwei Pumpenzahnrädern und kurze, die Pumpenzahnräder mit Abstand haltende und lagernde Abstandsstücke zwischen den Pumpenabschnitten aufweist,
- daß der Zufuhrkanal zwischen der Zahnradpumpenanordnung und dem Düsenschlitz über die Beschichtungsbreite ununterbrochen und mit einer Länge ausgebildet ist, die ein Mehrfaches seiner Höhe beträgt,
- daß die Pumpenzahnräder mit beidseitigen Achsstummeln leicht lösbar in den Abstandsstükken gelagert sind,
- daß die Pumpenzahnräder und die zugehörigen Abstandsstücke einzeln leicht entfernbar ausgebildet sind,
- und daß die Schlitzdüseneinrichtung zwei Teile aufweist, die um die Pumpenzahnräder herum öffenbar sind.

Eine derartige Anordnung ermöglicht es, an dem Düsenschlitz eine gleichmäßig über die Beschichtungsbreite verteilte ausreichende Menge an Beschichtungsmaterial zur Verfügung zu stellen, wobei die Anzahl der Pumpenabschnitte entsprechend der gewünschten Beschichtungsbreite gewählt wird und auf einfache und betriebsfreundliche Weise verändert werden kann. Außerdem läßt sich eine einfache, schnelle und gründliche Reinigung der Schlitzdüsenanordnung bei der Änderung von Beschichtungsmaterial vornehmen. Letzteres ist besonders dann von Bedeutung, wenn infolge des Fahrens kleiner Chargen relativ häufig umgerüstet werden muß.

Vorteilhaft sind die angetriebenen Pumpenzahnräder über formschlüssig in sie eingreifende Achsverbindungsstücke im Bereich der Abstandsstücke miteinander antriebsfest verbunden. Der Antrieb der angetriebenen Pumpenzahnräder kann damit über einen einzigen Antriebsmotor erfolgen.

Die Abstandsstücke sind zweckmäßig als Kohlelager ausgebildet.

Die axiale Länge der Pumpenzahnräder beträgt zweckmäßig etwa das zweifache der axialen Länge der Abstandsstücke. Hiermit ergibt sich eine völlig gleichmäßige Verteilung des Beschichtungsmaterials entlang des Düsenschlitzes.

Die Pumpenzahnräder werden bei gängigen und üblichen Beschichtungsvorgängen vorteilhaft mit etwa 10 bis 12 U/min angetrieben.

Weiter können bei der erfindungsgemäßen Schlitzdüsenanordnung vorteilhaft im Bereich des Zufuhrkanals und der Zahnradpumpenanordnung über die Beschichtungsbreite verlaufende Heiz-oder Kühlkanäle vorgesehen sein, die einen guten Wärmeübergang innerhalb der Schlitzdüseneinrichtung sicherstellen.

Die Wandungen des Vorratsbehälters sind insbesondere für die Verarbeitung von Beschichtungshotmelts zweckmäßig beheizt.

Weiter ist vorteilhaft zwischen der Zahnradpumpenanordnung und den Düsenlippen der Schlitzdüseneinrichtung ein den Zufuhrkanal verschließender, stangenförmiger Rundschieberverschluß angeordnet, wobei die Schließstange des Rundschieberverschlusses zweckmäßig unter dem Zufuhrkanal in der Nähe der Düsenlippen gelagert ist. Hiermit ergibt sich nicht nur eine erheblich gesteigerte Bedienungsfreundlichkeit beim Umrüsten und Reinigen der Schlitzdüseneinrichtung, sondern auch die Möglichkeit einer verbesserten ansatzfreien Beschichtung der Materialbahn.

Die Erfindung ist im folgenden an einem Ausführungsbeispiel anhand der Zeichnungen näher erläutert. In den Zeichnungen zeigt
Fig. 1 eine Seitenschnittansicht der Schlitzdüseneinrichtung einer Beschichtungsvorrichtung, gemäß der Erfindung, und
Fig. 2 eine Längsschnittansicht entlang der Linie 11-11 durch die Pumpenanordnung der Schlitzdüseneinrichtung in Fig. 1.

Die in den Fig. 1 und 2 an einem bevorzugten Ausführungsbeispiel dargestellte erfindungsgemäße Vorrichtung zum Aufbringen einer dünnen Schicht eines Beschichtungsmaterials weist eine Gegendruckwalze 1 auf, welche mit Kautschuk oder Hartgummi bezogen ist. Über die Gegendruckwalze 1 wird in Richtung des Pfeiles A eine zu beschichtende Materialbahn 2 geführt.

Auf einer Seite der Gegendruckwalze 1 ist eine Schlitzdüseneinrichtung 3 mit feststehender einlaufender und ablaufender Düsenlippe des Düsenschlitzes 4 vorgesehen. Die einlaufende Düsenlippe 5 des Düsenschlitzes 4 ist feststehend, die ablaufende Düsenlippe 6 des Düsenschlitzes 4 als drehbarer Rakelstab 6 ausgebildet.

Zu beschichtende Materialbahnen sind beispielsweise Papierbahnen, Kunststoffolien, Metallfolien, Gewebebahnen sowie Kombinationen derartiger Materialbahnen. So kann die Materialbahn eine Aluminiumfolie mit 0,008 mm, 0,012 mm, 0,02 mm und bis zu 0,12 mm Dicke sein. Als Papierbahn kommen glatte, gestrichene oder gekreppte Papiere von 40 bis 120 g/m² in Frage, als Kunststoffolien Polyäthylenfolien von 40 bis 120 mµ Dicke, biaxial gereckte, sogenannte orientierte Polypropylenfolien von 30 bis 120 rnµ Dicke und Polyesterfolien im gleichen Dickenbereich. Weiter können als Materialbahnen Hart-PVC-Folien und monomer sowie polymer weichgemachte PVC-Folien verarbeitet werden, und als Gewebebahnen beispielsweise Teppichverlegebänder und Verbandmaterialien.

Beschichtungsmaterialien sind unter anderem Paraffine und mikrokristalline Wachse mit Verarbeitungstemperaturen zwischen 75°C und 100°C bei Auftragsmengen zwischen 4 und 40 g/m^{2.} Weiter kommen in Frage Beschichtungshotmelts, bestehend aus Äthylvinylacetat-Copolymeren, gemischt mit Paraffin und Harzen, bei Verarbeitungstemperaturen zwischen 140 °C und 190 °C für die Oberflächenveredelung von Verpackungsmaterial. Verwendete Schmelzhaftkleber haben Verarbeitungstemperaturen zwischen 140°C und 190°C bei Auftragsmengen zwischen 12 und 40 g/ m², während Thermoset-Kleber bei Temperaturen von 70 °C bis 80 °C und Auftragsmenge ab 40 g/m² verarbeitet werden. Polyurethankleber, bestehend aus zwei Komponenten, werden kurz vor der Beschichtung gemischt.

Weitere Beschichtungsmaterialien sind wäßrige Emulsionen und Dispersionen als PVC-Beschichtung bei Raumtemperatur. Acrylatkleber als wäßrige Dispersionen mit Beschichtung ebenfalls bei Raumtemperatur, verschiedene Stärkekleber, die bei Temperaturen von 70°C bis 90°C verarbeitet werden, Klebstoffe und Beschichtungsmassen, die in organischen Lösungsmitteln gelöst sind und bei Raumtemperatur verarbeitet werden und schließlich Kaltleime PVC auf der Basis von Polyvinylalkohol.

Beschichtungsmaterial 7 befindet sich in einem Vorratsbehälter 8, der durch Heizrohre 9 beheizt werden kann. Durch einen über die größte Beschichtungsbreite verlaufenden Zufuhrkanal 10 wird das Beschichtungsmaterial 7 unter Schwerkraftwirkung einer ebenfalls über die Beschichtungsbreite verlaufenden Zahnradpumpenanordnung 12 zugeführt und von dort unter der Pumpwirkung der Zahnradpumpenanordnung 12 durch einen über die größte Beschichtungsbreite verlaufenden weiteren Zufuhrkanal 11 dem Düsenschlitz 4 zugeführt.

Die Zahnradpumpenanordnung 12 weist mehrere Pumpenabschnitte 13 mit je einem angetriebenen Pumpenzahnrad 14 und mitlaufenden Pumpenzahnrad 15 auf. Zwischen den Pumpenabschnitten 13 sind Abstandsstücke 16, die die Pumpenzahnräder 13, 14 lagern, angeordnet. Sowohl die Pumpenabschnitte 13 als auch die Abstandsstücke 16 sind zum Umrüsten und Reinigen der Schlitzdüsenanordnung leicht entfernbar in der Schlitzdüseneinrichtung 3 angeordnet. Eine Anpassung an unterschiedliche Beschichtungsbreiten erfolgt durch Einsetzen einer entsprechenden Anzahl von Pumpenabschnitten 13 und Abstandsstücken 16 in die Schlitzdüsenanordnung.

Die Pumpenzahnräder 14,15 sind über beidseitige Achsstummel 17 in den Abstandsstücken 16 gelagert. Weiter sind die angetriebenen Pumpenzahnräder 14 über formschlüssig in sie eingreifende Achsverbindungsstücke 18 im Bereich der Abstandsstücke 16 miteinander antriebsfest verbunden, wobei der Antrieb sämtlicher Pumpenabschnitte 13 gemeinsam von der Seite 19 der Zahnradpumpenanordnung 12 vorzugsweise mit etwa 10 bis 12 U/min erfolgen kann. Die Abstandsstücke 16 sind vorzugsweise als Kohlelager ausgebildet.

Die Schlitzdüseneinrichtung 3 ist bezüglich einer durch die Mittellängsebene 20 zwischen den Pumpenzahnrädern 14, 15 verlaufenden Ebene aufklappbar ausgebildet, wodurch das Umrüsten und Reinigen der Schlitzdüseneinrichtung 3 besonders einfach und betriebsfreundlich durchzuführen ist.

Die axiale Länge der Pumpenzahnräder 14, 15 beträgt vorteilhaft etwa das zweifache der axialen Länge der Abstandsstücke 16, wodurch in jedem Falle eine gleichmäßige Verteilung des Beschichtungsmaterials 7 entlang der Länge des Düsenschlitzes 4 gewährleistet ist.

Im Bereich des Zufuhrkanals 10, 11 und der Zahnradpumpenanordnung 12 können zweckmäßig über die Beschichtungsbreite verlaufende Heiz- oder Kühlkanäle 21 vorgesehen sein, um einen guten Wärmeübergang zu gewährleisten.

Zwischen der Zahnradpumpenanordnung 12 und den Düsenlippen 5, 6 ist unter dem Zufuhrkanal 11 in der Nähe der Düsenlippen 5, 6 eine Schließstange 22 eines den Zufuhrkanal 11 verschließenden, stangenförmigen Rundschieberverschlusses angeordnet. Dieser Rundschieberverschluß ist nicht nur vorteilhaft bei der Umrüstung und Reinigung der Schlitzdüseneinrichtung 3, sondern stellt auch sicher, daß mit der beschriebenen Schlitzdüseneinrichtung eine ansatzfreie Beschichtung aufgebracht werden kann.

## Patentansprüche

1. Vorrichtung zum Aufbringen einer dünnen Schicht eines Beschichtungsmaterials (7) auf eine über eine Gegendruckwalze (1) laufende Materialbahn (2), mit einer einen Düsenschlitz (4) mit feststehender einlaufender Düsenlippe (5) und als drehbarer Rakelstab ausgebildeter ablaufender Düsenlippe (6) aufweisenden Schlitzdüseneinrichtung (3), einem Vorratsbehälter (8) für das Beschichtungsmaterial (7), und einem Zufuhrkanal (10, 11) zwischen dem Vorrratsbehälter (8) und dem Düsenschlitz (4), der eine genügende Breite aufweist, um das Beschichtungsmaterial (7) kontinuierlich über die Beschichtungsbreite dem Düsenschlitz (4) zuzuführen und dort aufzubringen, dadurch gekennzeichnet,
- daß die Vorrichtung in dem Zufuhrkanal (10, 11) eine über die Beschichtungsbreite verlaufende Zahnradpumpenanordnung (12) aufweist,
- daß die Zahnradpumpenanordnung (12) mehrere Pumpenabschnitte (13) mit je zwei Pumpenzahnrädern (14, 15) und kurze, die Pumpenzahnräder (14, 15) mit Abstand haltende und lagernde Abstandsstücke (16) zwischen den Pumpenabschnitten (13) aufweist,
-daß der Zufuhrkanal (11) zwischen der Zahnradpumpenanordnung (12) und dem Düsenschlitz (4) über die Beschichtungsbreite ununterbrochen und mit einer Länge ausgebildet ist, die ein Mehrfaches seiner Höhe beträgt,
- daß die Pumpenzahnräder (14, 15) mit beidseitigen Achsstummeln (17) leicht lösbar in den Abstandsstücken (16) gelagert sind,
- daß die Pumpenzahnräder (14, 15) und die zugehörigen Abstandsstücke (16) einzeln leicht entfernbar ausgebildet sind,
- und daß die Schlitzdüseneinrichtung (3) zwei Teile aufweist, die um die Pumpenzahnräder herum öffenbar sind.

2. Vorrichtung nach Anspruch 1, dadurch gekennzeichnet, daß die angetriebenen Pumpenzahnräder (14) über formschlüssig in sie eingreifende Achsverbindungsstücke (18) im Bereich der Abstandsstücke (16) miteinander antriebsfest verbunden sind.

3. Vorrichtung nach Anspruch 1 oder 2, dadurch gekennzeichnet, daß die Abstandsstücke (16) als Kohlelager ausgebildet sind.

4. Vorrichtung nach einem der Ansprüche 1 bis 3, dadurch gekennzeichnet, daß die axiale Länge der Pumpenzahnräder (14,15) etwa das zweifache der axialen Länge der Abstandsstücke (16) beträgt.

5. Vorrichtung nach einem der Ansprüche 1 bis 4, dadurch gekennzeichnet, daß die Pumpenzahnräder (14, 15) mit etwa 10 bis 12 U/min angetrieben sind.

6. Vorrichtung nach einem der Ansprüche 1 bis 5, dadurch gekennzeichnet, daß im Bereich des Zufuhrkanals (10, 11) und der Zahnradpumpenanordnung (12) über die Beschichtungsbreite verlaufende Heiz- und Kühlkanäle (21) vorgesehen sind.

7. Vorrichtung nach einem der Ansprüche 1 bis 6, dadurch gekennzeichnet, daß die Wandungen des Vorratsbehälters (8) beheizt sind.

8. Vorrichtung nach einem der Ansprüche 1 bis 7, dadurch gekennzeichnet, daß zwischen der Zahnradpumpenanordnung (12) und den Düsenlippen (5, 6) der Schlitzdüseneinrichtung (3) ein den Zufuhrkanal (11) verschließender, stangenförmiger Rundschieberverschluß angeordnet ist.

9. Vorrichtung nach Anspruch 8, dadurch gekennzeichnet, daß die Schließstange (22) des Rundschieberverschlusses unter dem Zufuhrkanal (11) in der Nähe der Düsenlippen (5, 6) gelagert ist.

## Claims

1. A device for applying a thin coating of a coating material (7) onto a material web (2) passing across a backing roller (1), comprising a slot nozzle arrangement (3) having a nozzle slot (4) with a fixed lead-on nozzle lip (5) and a lead-off nozzle lip (6) in the form of a rotatable doctor member, a supply container (8) for the coating material (7), and a delivery channel (10, 11) between the supply container (8) and the nozzle slot (4), the delivery channel being of sufficient width to allow continuous delivery of the coating material (7) to the nozzle (4) over the coating width and for application there, characterised in that
-the device has a gear pump arrangement (12) located in the delivery channel (10, 11) and extending across the coating width,
-the gear pump arrangement (12) has a plurality of pump sections (13) each having two pump gears (14, 15) and short spacing members (16) arranged between the pump sections (13) to support and space the pump gears (14, 15),
- the delivery channel (11) between the gear pump arrangement (12) and the nozzle slot (4) is arranged to extend over the coating width without interruption and at a length which is a multiple of its height,
-the pump gears (14, 15) with the axle ends (17) on both sides of the gears are mounted in the spacing members (16) so as to be easily removable,
- the pump gears (14, 15) and the associated spacing members (16) are constructed so as to be easily removable individually,
- and the slot nozzle arrangement (3) has two parts which can be opened up around the pump gears.

2. Device according to claim 1, characterised in that the driven pump gears (14) are connected together axially in the region of the spacing members (16) via axle connecting pieces (18) engaging the gears in a firm locking manner.

3. Device according to claim 1 or 2, characterised in that the spacing members (16) are carbon bearings.

4. Device according to one of the claims 1 to 3, characterised in that the axial length of the pump gears (14, 15) is equal to approximately twice the axial length of the spacing members (16).

5. Device according to one of the claims 1 to 4, characterised in that the pump gears (14, 15) are driven at approximately 10 to 12 rpm.

6. Device according to one of the claims 1 to 5, characterised in that heating and cooling channels (21) extending across the width of the delivery channel are provided in the region of the delivery channel (10, 11) and the gear pump arrangement (12).

7. Device according to one of the claims 1 to 6, characterised in that the walls of the supply container (8) are heated.

8. Device according to one of the claims 1 to 7, characterised in that between the gear pump arrangement (12) and the nozzle lips (5, 6) of the slot nozzle arrangement (3) there is arranged a rod- like circular gate valve for closing the delivery channel (11).

9. Device according to claim 8, characterised in that the closure rod (22) of the circular gate valve is mounted beneath the delivery channel (11) in the vicinity of the nozzle lips (5, 6).

## Revendications

1. Dispositif pour appliquer une couche mince d'un matériau de revêtement (7) sur une bande de matière (2) se déplaçant sur un cylindre de contre- pression (1), comprenant un dispositif à buse à fente (3) présentant une fente de buse (4) avec une lèvre de buse (5) fixe rentrante et une lèvre de buse (6) susceptible d'être déplacée et réalisée sous la forme d'une barre de raclage tournante, avec un réservoir de réserve (8) pour le matériau de revêtement (7), et un canal d'alimentation (10, 11) situé entre le réservoir de réserve (8) et la fente de buse (4) et présentant une largeur suffisante pour pouvoir amener le matériau de revêtement (7) de manière continue à la fente de buse (4), sur la largeur du revêtement, et l'y appliquer, caractérisé en ce que
- le dispositif présente dans le canal d'alimentation (10, 11) un agencement de pompe à roues dentées (12) s'étendant sur la largeur du revêtement,
- l'agencement de pompe à roues dentées (12) présente plusieurs sections de pompe (13), chacune avec deux roues dentées de pompe (14, 15) et, entre les sections de pompes (13), de courtes pièces d'écartement (16) maintenant les roues dentées de pompe (14, 15) à distance et constituant des paliers,
- le canal d'alimentation (11) situé entre l'agencement de pompe à roues dentées (12) et la fente de buse (4) est ininterrompu sur la largeur du revêtement et réalisé avec une longueur qui est un multiple de sa hauteur,
- les roues dentées de pompe (14, 15) sont montées de manière facilement amovible, avec des moignons d'axe (17), dans les pièces d'écartement (16),
- les roues dentées de pompe (14, 15) et les pièces d'écartement (16) sont réalisée de manière facilement amovible,
- et le dispositif de buse à fente (3) présente deux parties, susceptibles d'être ouvertes autour des roues dentées de pompe.

2. Dispositif selon la revendication 1, caractérisé en ce que les roues dentées de pompe (14) entraînées sont reliées ensemble en un entraînement rigide, par ajustement de forme dans des pièces de liaison d'axe (18) les entourant situées dans la zone des pièces d'écartement (16).

3. Dispositif selon la revendication 1 ou 2, caractérisé en ce que les pièces d'écartement (16) sont réalisées sous la forme de paliers au carbone.

4. Dispositif selon l'une des revendications 1 à 3, caractérisé en ce que la longueur axiale des roues dentées de pompe (14, 15) est environ le double de la longueur axiale des pièces d'écartement (16).

5. Dispositif selon l'une des revendications 1 à 4, caractérisé en ce que les roues dentées de pompe (14, 15) sont entraînées à une vitesse de rotation d'environ 10 à 12 tours/min.

6. Dispositif selon l'une des revendications 1 à 5, caractérisé en ce que des canaux de chauffage et de refroidissement (21) sont prévus dans la zone du canal d'alimentation (10, 11) et de l'agencement à pompe à roues dentées (12), en s'étendant sur la largeur du revêtement.

7. Dispositif selon l'une des revendications 1 à 6, caractérisé en ce que les parois du réservoir de réserve (8) sont chauffées.

8. Dispositif selon l'une des revendications 1 à 7, caractérisé en ce qu'une obturation à opercule rond, en forme de barre, obturant le canal d'alimentation (11) est disposée entre l'agencement à pompe à roues dentées (12) et les lèvres de buse (5, 6) du dispositif de buse à lèvre (3).

9. Dispositif selon la revendication 8, caractérisé en ce que la barre de fermeture (22) de l'obturation à opercule rond est montée au-dessous du canal d'alimentation (11) au voisinage des lèvres de buse (5, 6).
